# EUROPÄISCHE PATENTANMELDUNG

(11) **EP 4 603 444 A1**
(43) Veröffentlichungstag der Anmeldung: **20.08.2025**
(21) Anmeldenummer: 25150823.0
(22) Anmeldetag: 09.01.2025
(51) Int. Cl.: B67C 3/02, B08B 9/20

(54) **KÄLTEVERSORGUNG EINER FLASCHENWASCHMASCHINE**

(30) Priorität: 16.02.2024 DE 102024104329
(71) Anmelder: Krones AG, 93073 Neutraubling (DE)
(72) Erfinder: Schulz, Danilo, 93073 Neutraubling (DE)
(74) Vertreter: Grünecker Patent- und Rechtsanwälte PartG mbB

(57) **Zusammenfassung**

System (100, 150) umfassend eine Flaschenwaschmaschine (102) mit mehreren Behandlungszonen (102.1, 102.2, 102.3) und einen Füller (F) zur Abfüllung eines flüssigen Produkts (P), insbesondere Bier, in Behälter; wobei mindestens die letzte der Behandlungszonen zumindest teilweise mit Frischwasser gekühlt wird; ein erstes Wärmeaustauschmodul, wobei das Produkt vor seiner Abfüllung dem ersten Wärmeaustauschmodul (112) zugeführt wird und das Frischwasser vor seiner Hinführung zur Flaschenwaschmaschine jeweils dem ersten Wärmeaustauschmodul zugeführt werden, wobei das erste Wärmeaustauschmodul ausgebildet ist, dem Produkt Kälte zu entziehen und mit der dem Produkt entzogenen Kälte das Frischwasser auf eine vordefinierte Temperatur abzukühlen; wobei das erste Wärmeaustauschmodul ausgebildet ist, das Produkt, dem Kälte entzogen wurde, an den Füller weiter zu leiten und das abgekühlte Frischwasser an die Flaschenwaschmaschine weiter zu leiten.

## Beschreibung

### Gebiet der Erfindung

Die Erfindung betrifft ein System welches mindestens eine Flaschenwaschmaschine und eine Abfülleinrichtung, kurz Füller genannt, umfasst, sowie ein entsprechendes Verfahren zum Betrieb eines derartigen Systems.

### Hintergrund der Erfindung

Flaschenwaschmaschinen sind geläufige Bestandteile von Anlagen / Systemen zur Abfüllung flüssiger Produkte, wie beispielsweise Getränke, insbesondere Bier, in Behälter, insbesondere Flaschen. Eine Flaschenwaschmaschine umfasst typischerweise mehrere Zonen. Dabei werden die in die Flaschenwaschmaschine einlaufenden Behälter / Flaschen erwärmt, die Behälter werden ein oder mehreren Reinigungsschritten ausgesetzt, gespült und schließlich als gereinigte Behälter ausgegeben. In diese gereinigten Behälter kann dann in einer Abfülleinrichtung des Systems das Produkt abgefüllt werden. Derartige Anlagen / Systeme können je nach Bedarf durch weitere Komponenten wie einen Pasteur und / oder eine Etikettierungseinheit erweitert oder ergänzt werden.

Bei Systemen der beschriebenen Art sind die Behälter, insbesondere Flaschen, häufig aus Glas. Bei Glasflaschen, aber auch bei Behältern aus Kunststoff tritt das Problem auf, dass die Behälter nach dem Reinigungsvorgang in der Flaschenwaschmaschine relativ warm sind. Derartige warme Behälter lassen sich jedoch nur schlecht mit dem typischerweise relativ kalten Produkt befüllen. Durch die relativ große Temperaturdifferenz zwischen einem gereinigten, warmen Behälter einerseits und einem kalten Produkt andererseits drohen Sprünge oder Brüche der Behälter, insbesondere Glasbruch. Um diese Gefahr zu minimieren, werden die Behälter in typischerweise in der Flaschenwaschmaschine gekühlt. Häufig erfolgt eine derartige Kühlung durch Kühlung mit Wasser oder über eine aktive Kühlung mit einer aktiven Zuführung von externer Kühlenergie.

Bei einer Versorgung über eine Kälteanlage, also bei Verwendung von externer zugeführter Energie zum Kühlen, häufig als Kühlenergie bezeichnet, entsteht jedoch ein möglicherweise erheblicher Aufwand durch das Vorsehen von entsprechenden Rohren.

Bei der Versorgung mit Wasser muss in einem größeren Umfang Frischwasser hinzugefügt werden, um die Behälter kühlen zu können. Dabei ist das Ziel, die Temperaturdifferenz zwischen der Temperatur des Produkts und der Temperatur der gereinigten und nachfolgend zu befüllenden Flaschen zu verringern, um einen Temperaturschock und damit einhergehend ein mögliches Platzen der Flaschen zu vermeiden. Dabei kann es zu einem erheblichen Verbrauch von Frischwasser kommen.

Generell ist es ein Ziel für moderne Anlagen, diese Anlagen besonders wirtschaftlich zu gestalten, so dass der Ressourcenverbrauch begrenzt und möglichst verringert wird. Zu diesen Ressourcen gehört auch das Frischwasser, d.h. der Verbrauch an Frischwasser sollte begrenzt und möglichst reduziert werden, ebenso der Verbrauch an Energie.

Die DE2225676A1 beschreibt ein Verfahren zur Reduzierung des Wasserverbrauchs von Getränkebehandlungsmaschinen. Dabei wird die nach der Rückkühlung und/oder Abspritzung in der Reinigungsanlage anfallende Wassermenge gesammelt und dem Primärkreis eines Wärmeaustauschers zugeleitet, dessen Sekundärkreis von einer Flüssigkeit geringerer Temperatur durchflossen wird. D.h. hier wird das Prozesswasser nach Rückkühlung und /oder Abspritzung dem Wärmetauscher zugeführt und gekühlt. Dabei muss das Prozesswasser vor einer möglichen Wiederverwendung entsprechend hygienisch gereinigt und oder aufbereitet werden, was einen erheblichen Aufwand für die Anlage bedeutet.

Angesichts der oben dargelegten Probleme ist es eine Aufgabe der vorliegenden Erfindung, ein System und ein entsprechendes Verfahren bereitzustellen, in dem der Frischwasserbedarf deutlich verringert ist und die Effizienz der Kühlung erhöht wird.

### Beschreibung der Erfindung

Diese Aufgabe wird durch ein System gemäß Anspruch 1 und mit einem Verfahren gemäß Anspruch 7 gelöst.

Die Erfindung stellt bereit:
Ein System umfassend eine Flaschenwaschmaschine mit mehreren Behandlungszonen und einen Füller zur Abfüllung eines flüssigen Produkts, insbesondere Bier, in Behälter; wobei mindestens die letzte der Behandlungszonen zumindest teilweise mit Frischwasser gekühlt wird; ein erstes Wärmeaustauschmodul, wobei das Produkt vor seiner Abfüllung dem ersten Wärmeaustauschmodul zugeführt wird und das Frischwasser vor seiner Hinführung zur Flaschenwaschmaschine jeweils dem ersten Wärmeaustauschmodul zugeführt wird, wobei das erste Wärmeaustauschmodul ausgebildet ist, dem Produkt Kälte zu entziehen und mit der dem Produkt entzogenen Kälte das Frischwasser auf eine vordefinierte Temperatur abzukühlen; wobei das erste Wärmeaustauschmodul ausgebildet ist, das Produkt, dem Kälte entzogen wurde, an den Füller weiter zu leiten und das abgekühlte Frischwasser an die Flaschenwaschmaschine weiter zu leiten.

Dabei sind die Begriffe Flaschenwaschmaschine und Behälterwaschmaschine als Synonyme zu verstehen.

In dem System wird somit das Frischwasser durch die Kälte des Produkts gekühlt. Mit anderen Worten, es liegt eine direkte Kühlung des Frischwassers durch das Produkt vor. Eine Rückkühlung des bereits benutzten Prozesswassers wird dabei unnötig. Dadurch, dass das Frischwasser gekühlt wird, liegt auch ein hygienischerer Zustand für das Wasser vor, es muss keine hygienische Aufbereitung des Prozesswassers vorgenommen werden. Ferner kann insgesamt der Wasserverbrauch an Frischwasser verringert werden und es kann ebenso die nötige Kühlenergie verringert werden.

In dem System kann das erste Wärmeaustauschmodul einen ersten Wärmeübertrager und/oder eine erste Wärmepumpe umfassen.

Das beschriebene System kann ferner ein zweites Wärmeaustauschmodul umfassen, wobei das Produkt, dem Kälte entzogen wurde, vor der Abfüllung dem zweiten Wärmeaustauschmodul zugeführt wird, wobei dem zweiten Wärmeaustauschmodul ferner ein flüssiges und/oder dampfförmiges Medium zugeführt wird, wobei das zweite Wärmeaustauschmodul sein kann, dem Medium Wärme zu entziehen und damit das zugeführte Produkt auf eine vordefinierte Fülltemperatur zu erwärmen.

In dem System kann das Medium Wasserdampf und/oder eine erwärmte Flüssigkeit, insbesondere Heißwasser sein, wobei das Medium bei Zuführung an das zweite Wärmeaustauschmodul eine Temperatur aufweist, die höher ist als die Temperatur des Produkts beim Verlassen des ersten Wärmeaustauschmoduls.

In dem System kann das zweite Wärmeaustauschmodul einen zweiten Wärmetauscher und/oder eine zweite Wärmepumpe umfassen.

In dem System kann das Produkt vor der Zuführung zum ersten Wärmeaustauschmodul eine Temperatur zwischen -2 - 20 °C, insbesondere zwischen 4 - 6 °C aufweisen, wobei das Frischwasser vor der Zuführung zum ersten Wärmeaustauschmodul eine Temperatur bis 35 °C, insbesondere zwischen 12 - 15 °C aufweisen kann.

Ferner offenbart die Erfindung ein Verfahren in einem System umfassend eine Flaschenwaschmaschine mit mehreren Behandlungszonen und einem Füller zur Abfüllung eines flüssigen Produkts, insbesondere Bier, in Behälter, wobei mindestens die letzte der Behandlungszonen zumindest teilweise mit Frischwasser gekühlt wird, das Verfahren umfassend: Zuführen des Produkts an ein erstes Wärmeaustauschmodul; Zuführen von Frischwasser an das erste Wärmeaustauschmodul; Abkühlen des Frischwassers in dem ersten Wärmeaustauschmodul auf eine vordefinierte Temperatur durch Entziehen von Kälte aus dem Produkt; Zuführen des abgekühlten Frischwassers an die Flaschenwaschmaschine und Zuführen des Produkts an den Füller.

In dem Verfahren kann das erste Wärmeaustauschmodul einen ersten Wärmeübertrager und/oder eine erste Wärmepumpe umfassen.

In dem Verfahren kann das Zuführen des Produkts ein Zuführen des Produkts an ein zweites Wärmeaustauschmodul umfassen; und das Verfahren kann ferner die folgenden Schritte umfassen: Zuführen eines flüssigen und/oder dampfförmigen Mediums an das zweite Wärmeaustauschmodul, Erwärmen des zugeführten Produkts auf eine vordefinierte Fülltemperatur durch Entziehen von Wärme aus dem zugeführten Medium im zweiten Wärmeaustauschmodul.

In dem Verfahren kann das Medium Wasserdampf und/oder eine erwärmte Flüssigkeit, insbesondere Heißwasser umfassen, wobei das Medium bei Zuführung an das zweite Wärmeaustauschmodul eine Temperatur aufweist, die höher ist als die Temperatur des Produkts beim Verlassen des ersten Wärmeaustauschmoduls.

In dem Verfahren kann das zweite Wärmeaustauschmodul einen zweiten Wärmetauscher und/oder eine zweite Wärmepumpe umfassen.

In dem Verfahren kann das Produkt vor der Zuführung zum ersten Wärmeaustauschmodul eine Temperatur zwischen -2 - 20 °C, insbesondere zwischen 4 - 6 °C aufweisen, wobei das Frischwasser vor der Zuführung zum ersten Wärmeaustauschmodul eine Temperatur bis 35 °C, insbesondere zwischen 12 - 15 °C aufweisen kann.

### Kurzbeschreibung der Figuren

FIG. 1 illustriert schematisch ein System gemäß einer Ausführungsform der vorliegenden Erfindung
FIG. 2 illustriert schematisch ein weiteres System gemäß einer weiteren Ausführungsform der vorliegenden Erfindung.

### Detaillierte Beschreibung

FIG. 1 illustriert schematisch ein System 100, welches eine Flaschenwaschmaschine 102 umfasst. Hierbei umfasst die Flaschenwaschmaschine 102 mehrere Zonen. Rein beispielhaft sind in der FIG. 1 drei Zonen gezeigt, nämlich die Zone 102.1, die Zone 102.2 und die Zone 102.3. Es versteht sich jedoch, dass die Flaschenwaschmaschine 102 eine andere und insbesondere eine höhere Anzahl an Zonen umfassen kann und dass die Anzahl von drei Zonen lediglich aus Gründen der Anschaulichkeit gewählt wurde.

In FIG. 1 ist die Transportrichtung der zu reinigenden Behälter / Flaschen durch den Pfeil 108 angedeutet. Transportvorrichtungen wie Bänder, Halter etc. sind gut bekannt und sind hier nicht dargestellt. Ebenso sind keine Symbole für Behälter oder Flaschen dargestellt. Innerhalb der Flaschenwaschmaschine 102 des Systems 100 ist die Transportrichtung der zu reinigenden Behälter / Flaschen durch den Pfeil 109 skizziert. In diesem Beispiel laufen die zu reinigenden Behälter / Flaschen also gemäß der Pfeilrichtung der Pfeile 108 (Flaschenzuführung) und 109. Die gereinigten Behälter / Flaschen werden gemäß Pfeilrichtung 110 aus der Flaschenwaschmaschine abgeführt.

Die erste Zone 102.1 der Flaschenwaschmaschine 102 des Systems 100 in FIG. 1 ist beispielsweise eine Zone, in der die zu reinigenden Flaschen aufgewärmt werden. In der zweiten Zone 102.2 werden die zu reinigenden Flaschen beispielsweise einer Reinigungslauge ausgesetzt. In der nachfolgenden dritten Zone 102.3 werden beispielsweise die vorher mit Reinigungslauge behandelten Flaschen gespült und abgekühlt. Dabei ist das Ziel stets die Temperaturdifferenz, ΔT, zwischen der Temperatur des Produkts und der Temperatur der gereinigten und nunmehr nachfolgend neu zu befüllenden Flaschen zu verringern, um einen Temperaturschock und damit einhergehend ein mögliches Platzen der Flaschen zu vermeiden.

In FIG. 1 ist durch den Pfeil 105 die Richtung angedeutet, die das Prozesswasser innerhalb der Flaschenwaschmaschine 102 nimmt. Das Prozesswasser kann zumindest teilweise entsprechend dem Pfeil 106 die Flaschenwaschmaschine 102 verlassen. Das Prozesswasser bzw. Abwasser kann durch zusätzliche Elemente gereinigt und/oder wiederaufbereitet werden. Es versteht sich dabei, dass Verrohrungen und Ventile in der FIG. 1 nicht gezeigt sind.

In der Ausführungsform der FIG. 1 ist die Frischwasserzufuhr für die Flaschenwaschmaschine 102 des Systems 100 schematisch mit dem Pfeil 104 skizziert. Diese Frischwasserzufuhr 104 führt in FIG. 1 allerdings zunächst zum Wärmeaustauschmodul 112, das auch als erstes Wärmeaustauschmodul 112 bezeichnet werden kann. Wie in FIG. 1 ersichtlich, wird dem ersten Wärmeaustauschmodul 112 ebenso das Produkt P zugeleitet. Diese Zuleitung ist schematisch durch den Pfeil 114 dargestellt. Dabei kann das Produkt P aus einem Produkttank oder einer Produktbereitstellung zugeleitet werden. Details, Ventile oder Verrohrungen sind hier nicht dargestellt. Das Produkt P, beispielsweise Bier, kann dabei eine Temperatur von -2 - 20 °C, insbesondere von 4 - 6 °C haben. Das zugeführte Frischwasser kann dabei eine Temperatur bis 35 °C, insbesondere von 12 - 15 °C haben. Dabei kann das Wärmeaustauschmodul 112 einen Wärmeübertrager und / oder eine erste Wärmepumpe umfassen. In dem Wärmeaustauschmodul 112 wird das zugeführte Frischwasser durch das kältere Produkt abgekühlt. Das so abgekühlte Frischwasser wird der Flaschenwaschmaschine 102 der FIG. 1 gemäß dem Pfeil 104' zugeleitet. Es versteht sich, dass beide Medien im ersten Wärmeaustauschmodul 112 die entsprechenden bekannten Hygienestandards erfüllen. Es ist ebenfalls möglich, zwischen dem Produkt P und dem Frischwasser, vgl. Pfeile 104 bzw. 104`, einen Zwischenkreis vorzusehen (hier nicht gezeigt). Der Zwischenkreis kann dabei regelbar ausgeführt sein.

Mit anderen Worten wird dem Produkt P im Wärmeaustauschmodul 112 Kälte entzogen und die so entzogene Kälte wird an das Frischwasser abgegeben, wodurch das Frischwasser gekühlt wird. Beispielsweise kann das Frischwasser um etwa 5 Grad Celsius auf 7 bis 10 °C abgekühlt werden. Ein entsprechend gekühltes Frischwasser kann somit aber auch die Flaschen / Behälter in der letzten Zone 102.3 der Flaschenwaschmaschine 102 des Systems 100 besser abkühlen. Somit kann der Bedarf / Verbrauch an Frischwasser in der Flaschenwaschmaschine deutlich gesenkt werden, beispielsweise um bis zu 20% gegenüber dem Fall, wo das Frischwasser nicht durch Kälte aus dem Produkt gekühlt wird.

Die FIG. 1 zeigt ferner einen Pfeil 114` der das durch den Temperaturaustausch erwärmte Produkt an den Füller F weiterleitet. Dabei werden Transportwege der Flaschen zum Füller F des Systems 100 nicht dargestellt. Der Füller F befüllt schließlich die gereinigten und abgekühlten Flaschen aus der Flaschenwaschmaschine 102 kommend mit dem Produkt P. Weitere Stufen wie Pasteurisierung und Etikettierung können sich anschließen.

In der FIG. 2 wird ein weiteres System gemäß einer weiteren Ausführungsform der vorliegenden Erfindung dargestellt. In FIG. 2 sind gleiche Elemente wie in der FIG. 1 mit denselben Bezugszeichen bezeichnet und werden hier nicht erneut erläutert. Die Ausführungsform in FIG. 2 ist eine Weiterentwicklung der Ausführungsform der FIG. 1. Die FIG. 2 zeigt ein System 150 mit einer Flaschenwaschmaschine 102 wie anhand der FIG. 1 beschrieben. Das System 150 der FIG. 2 umfasst ebenfalls einen Füller F wie anhand der FIG. 1 beschrieben. In dem System 150 werden Behälter, insbesondere Flaschen gereinigt und danach wird ein Produkt P, insbesondere Bier, in die gereinigten Flaschen abgefüllt. Frischwasser wird entsprechend den Pfeilen 104 und 104' zugeführt. Ein erstes Wärmeaustauschmodul 112 entspricht dem ersten Wärmeaustauschmodul 112 in FIG. 1 und kann einen Wärmeübertrager und / oder eine erste Wärmepumpe umfassen. Auch für diese Ausführung gilt es, die Temperaturdifferenz zwischen der Temperatur des Produkts und der Temperatur der gereinigten und nun zu befüllenden Flaschen möglichst zu verringern. Im Hinblick auf dieses Ziel, stets die Temperaturdifferenz, ΔT, zwischen der Temperatur des Produktes und der Temperatur der gereinigten und nunmehr nachfolgend neu zu befüllenden Flaschen zu verringern, um einen Temperaturschock und damit einhergehend ein mögliches Platzen der Flaschen zu vermeiden, umfasst die FIG. 2 ein weiteres Wärmeaustauschmodul 116. Das Wärmeaustauschmodul 116 kann einen Wärmeübertrager und / oder eine zweite Wärmepumpe umfassen. Mit dem weiteren Wärmeaustauschmodul 116 kann das vom ersten Wärmeaustauschmodul 112 gelieferte Produkt P für die Abfüllung im Füller F noch weiter erwärmt werden. Dies hat zudem den Vorteil, dass an der Außenseite der im Füller befüllten Flaschen die Wahrscheinlichkeit für die Kondensation von Feuchtigkeit verringert wird und somit in einem nachfolgenden Etikettierungsprozess die auf den befüllten Flaschen angebrachten Etiketten nicht so leicht Verrutschen können, die Leimauswahl für die Etikettierung weniger eingeschränkt wird und es allgemein weniger Probleme in der Logistik geben kann.

In FIG. 2 wird ein Medium E, welches ein flüssiges und/oder dampfförmiges Medium sein kann, dem zweiten Wärmetauscher 116 zugeleitet, wobei Rohre und Ventile und Pumpen nicht dargestellt sind. In dem zweiten Wärmetauscher 116 wird somit das Produkt P mittels durch das Medium E abgegebener Wärme weiter erwärmt, bevor es an den Füller F weitergeleitet wird, vgl. Pfeil 114". Das leicht abgekühlte Medium E wird gemäß Pfeil 118' wieder an ein Reservoir für das Medium E zurückgeleitet. Somit kann das somit weiter erwärmte Produkt E nach Passieren des zweiten Wärmetauschers 116 im Füller F abgefüllt werden, wobei sowohl das Platzen von Flaschen als auch Probleme, die auf Kondensation von Feuchtigkeit an der Außenseite der Flaschen entstehen können, vermieden werden können. Es versteht sich, dass die Medien im zweiten Wärmeaustauschmodul 116 die entsprechenden bekannten Hygienestandards erfüllen. Erneut ist es ebenfalls möglich, zwischen dem Produkt P und dem Frischwasser, vgl. Pfeile 104 bzw. 104`, einen Zwischenkreis vorzusehen (hier nicht gezeigt). Der Zwischenkreis kann dabei regelbar ausgeführt sein.

Die vorstehend genannten Wärmeaustauschmodule 112, 116 können die Wärme direkt austauschen, also beim Modul 112 von Frischwasser beziehungsweise beim Modul 116 von Medium E direkt auf Produkt P. Alternativ können vorteilhaft auch Sekundärkreisläufe eingesetzt werden (indirekte Wärmeübertragung), wobei das Frischwasser beziehungsweise das Medium E Wärme an ein Sekundärmedium abgibt und dieses die Wärme wiederum an das Produkt P abgibt. Diese Ausführung ist hinsichtlich Produktsicherheit besonders vorteilhaft, da im Falle von Leckagen diese sicher erkannt werden können.

Der Füller F umfasst typischerweise einen Füllerkessel (nicht gezeigt). Dieser Füllerkessel kann bei kurzzeitigem Stopp der Anlage / des Systems als Puffer dienen.

## Patentansprüche

1. System (100, 150) umfassend eine Flaschenwaschmaschine (102) mit mehreren Behandlungszonen (102.1, 102.2, 102.3) und einen Füller (F) zur Abfüllung eines flüssigen Produkts (P), insbesondere Bier, in Behälter;
wobei mindestens die letzte (102.3) der Behandlungszonen (102.1, 102.2, 102.3) zumindest teilweise mit Frischwasser gekühlt wird;
ein erstes Wärmeaustauschmodul (112), wobei das Produkt (P) vor seiner Abfüllung dem ersten Wärmeaustauschmodul (112) zugeführt wird und das Frischwasser vor seiner Hinführung zur Flaschenwaschmaschine (102) jeweils dem ersten Wärmeaustauschmodul (102) zugeführt wird, wobei das erste Wärmeaustauschmodul (112) ausgebildet ist, dem Produkt (P) Kälte zu entziehen und mit der dem Produkt (P) entzogenen Kälte das Frischwasser auf eine vordefinierte Temperatur abzukühlen;
wobei das erste Wärmeaustauschmodul (112) ausgebildet ist, das Produkt (P), dem Kälte entzogen wurde, an den Füller (F) weiter zu leiten und das abgekühlte Frischwasser an die Flaschenwaschmaschine (102) weiter zu leiten.

2. System (100, 150) gemäß Anspruch 1, wobei das erste Wärmeaustauschmodul (112) einen ersten Wärmeübertrager und/oder eine erste Wärmepumpe umfasst.

3. System (150) gemäß Anspruch 1 oder 2, ferner mit einem zweiten Wärmeaustauschmodul (116), wobei das Produkt (P), dem Kälte entzogen wurde, vor der Abfüllung dem zweiten Wärmeaustauschmodul (116) zugeführt wird, wobei dem zweiten Wärmeaustauschmodul (116) ferner ein flüssiges und/oder dampfförmiges Medium (E) zugeführt wird, wobei das zweite Wärmeaustauschmodul (116) ausgebildet ist, dem Medium (E) Wärme zu entziehen und damit das zugeführte Produkt (P) auf eine vordefinierte Fülltemperatur zu erwärmen.

4. System (150) gemäß Anspruch 3, wobei das Medium (E) Wasserdampf und/oder eine erwärmte Flüssigkeit, insbesondere Heißwasser ist, wobei das Medium (E) bei Zuführung an das zweite Wärmeaustauschmodul (116) eine Temperatur aufweist, die höher ist als die Temperatur des Produkts (P) beim Verlassen des ersten Wärmeaustauschmoduls (112).

5. System (150) gemäß Anspruch 3 oder 4, wobei das zweite Wärmeaustauschmodul (116) einen zweiten Wärmetauscher und/oder eine zweite Wärmepumpe umfasst.

6. System (100, 150) gemäß wenigstens einem der vorherigen Ansprüche, wobei das Produkt (P) vor der Zuführung zum ersten Wärmeaustauschmodul (112) eine Temperatur zwischen -2 - 20 °C, insbesondere zwischen 4 - 6 °C hat, wobei das Frischwasser vor der Zuführung zum ersten Wärmeaustauschmodul (112) eine Temperatur bis 35 °C, insbesondere zwischen 12 - 15 °C aufweist.

7. Verfahren in einem System (100, 150) umfassend eine Flaschenwaschmaschine (102) mit mehreren Behandlungszonen (102.1, 102.2, 102.3) und einem Füller (F) zur Abfüllung eines flüssigen Produkts (P), insbesondere Bier, in Behälter, wobei mindestens die letzte der Behandlungszonen (102.3) zumindest teilweise mit Frischwasser gekühlt wird, das Verfahren umfassend:
Zuführen des Produkts (P) an ein erstes Wärmeaustauschmodul (112);
Zuführen von Frischwasser an das erste Wärmeaustauschmodul (112);
Abkühlen des Frischwassers in dem ersten Wärmeaustauschmodul (112) auf eine vordefinierte Temperatur durch Entziehen von Kälte aus dem Produkt (P);
Zuführen des abgekühlten Frischwassers an die Flaschenwaschmaschine (102) und Zuführen des Produkts (P) an den Füller (F).

8. Verfahren gemäß Anspruch 7, wobei das erste Wärmeaustauschmodul (112) einen ersten Wärmeübertrager und/oder eine erste Wärmepumpe umfasst.

9. Verfahren gemäß Anspruch 7 oder 8, wobei Zuführen des Produkts (P) an den Füller (F) ferner umfasst: Zuführen des Produkts (P) an ein zweites Wärmeaustauschmodul (116); und ferner mit den Schritten:
Zuführen eines flüssigen und/oder dampfförmigen Mediums (E) an das zweite Wärmeaustauschmodul (116),
Erwärmen des zugeführten Produkts (P) auf eine vordefinierte Fülltemperatur durch Entziehen von Wärme aus dem zugeführten Medium (E) im zweiten Wärmeaustauschmodul (116).

10. Verfahren gemäß Anspruch 9, wobei das Medium (E) Wasserdampf und/oder eine erwärmte Flüssigkeit, insbesondere Heißwasser ist, wobei das Medium (E) bei Zuführung an das zweite Wärmeaustauschmodul (116) eine Temperatur aufweist, die höher ist als die Temperatur des Produkts beim Verlassen des ersten Wärmeaustauschmoduls (112).

11. Verfahren gemäß Anspruch 9 oder 10, wobei das zweite Wärmeaustauschmodul (116) einen zweiten Wärmetauscher und/oder eine zweite Wärmepumpe umfasst.

12. Verfahren gemäß wenigstens einem der vorherigen Ansprüche 7 - 11, wobei das Produkt vor der Zuführung zum ersten Wärmeaustauschmodul (112) eine Temperatur zwischen -2 - 20 °C, insbesondere zwischen 4 - 6 °C hat, wobei das Frischwasser vor der Zuführung zum ersten Wärmeaustauschmodul (112) eine Temperatur bis 35 °C, insbesondere zwischen 12 - 15 °C aufweist.
